# EUROPÄISCHE PATENTSCHRIFT

(11) **EP 1 671 787 B1**
(45) Veröffentlichungstag und Bekanntmachung des Hinweises auf die Patenterteilung: **11.02.2009**
(21) Anmeldenummer: 05027273.1
(22) Anmeldetag: 14.12.2005
(51) Int. Cl.: B41F 13/06, B65H 23/32, B41F 13/56

(54) **Wendestangeneinheit für eine Rollenrotationsdruckmaschine**
Turning bar unit in a rotary printing press
Unité de barres de retournement dans une machine rotative d'impression

(30) Priorität: 17.12.2004 DE 102004060725
(43) Veröffentlichungstag der Anmeldung: 21.06.2006
(73) Patentinhaber: manroland AG, 63075 Offenbach/Main (DE)
(72) Erfinder: Behmel, Johannes, 08529 Plauen (DE); Seyffert, Ulrich, 08548 Syrau (DE)
(74) Vertreter: Ulrich, Thomas

(56) Entgegenhaltungen:
- EP-A- 0 930 971
- DE-B3- 10 344 231
- US-A- 5 123 316

## Beschreibung

Die Erfindung betrifft eine Wendestangeneinheit für eine Rollenrotationsdruckmaschine gemäß dem Oberbegriff des Anspruchs 1.

An einer Wendestangeneinheit einer Rollenrotationsdruckmaschine werden Bahnen eines bahnförmigen Bedruckstoffs, die der Wendestangeneinheit in mehreren übereinander angeordneten Ebenen zuführbar sind, in Teilbahnen getrennt, wobei die Teilbahnen an Wendestangen der Wendestangeneinheit um in etwa 90° gewendet werden, so dass die Teilbahnen die Wendestangeneinheit in einer Ausführrichtung verlassen, die in etwa senkrecht zu einer Einführrichtung der ungeschnittenen Bahnen des bahnförmigen Bedruckstoffs in die Wendestangeneinheit verläuft. Dabei werden die Bahnen des undurchtrennten Bedruckstoffs der Wendestangeneinheit von einer Seite aus zugeführt, die durchtrennten Teilbahnen des Bedruckstoffs verlassen die Wendestangeneinheit an einer um 90° versetzten Seite derselben.

Aus der EP 0 888 887 A2 sind Wendestangeneinheiten für eine Rollenrotationsdruckmaschine bekannt, bei welchen der bahnförmige Bedruckstoff von einer Seite aus in die Wendestangeneinheit einführbar ist, und bei welchen die gewendeten Teilbahnen des Bedruckstoffs an zwei sich gegenüberliegenden Seiten aus den Wendestangeneinheiten ausführbar sind. Gemäß der EP 0 888 887 A2 können zwei derartige Wendestangeneinheiten derart spiegelbildlich zueinander angeordnet werden, dass in jede der beiden spiegelbildlich zueinander positionierten Wendestangeneinheiten der bahnförmige, undurchtrennte Bedruckstoff von einer Seite aus einführbar ist, wobei die Einführrichtungen in die unterschiedlichen Wendestangeneinheiten um in etwa 180° zueinander versetzt sind. Bei der EP 0 888 887 A2 kann demnach jeder der Wendestangeneinheiten der bahnförmige, undurchtrennte Bedruckstoff lediglich von einer Seite aus zugeführt werden.

Die DE 103 44 231 B1 zeigt eine oberhalb eines Falzwerks angeordnete Wendestangeneinheit, wie sie die beispielsweise in Druckmaschinen zum Herstellen von im Vergleich zu Zeitungen dicken, dafür aber relativ kleinformatigen Zeitschriften (Illustrationstiefdruck) einsetzbar ist. Mit der Wendestangeneinheit werden Teilbahnen zu Strängen gesammelt, aus denen dann die Zeitschriften gefertigt werden. Um der Wendestangeneinheit durch Zuschneiden einer Bahn in Teilbahnen erzeugte Teilbahnen auf zwei Seiten zuzuführen, sind zusätzliche Bahnmführsmodule nötig.

Hiervon ausgehend liegt der vorliegenden Erfindung das Problem zugrunde, eine neuartige Wendestangeneinheit für eine Rollenrotationsdruckmaschine zu schaffen.

Dieses Problem wird durch eine Wendestangeneinheit für eine Rollenrotationsdruckmaschine gemäß Patentanspruch 1 gelöst. Erfindungsgemäß sind die Bahnen des bahnförmigen Bedruckstoffs von zwei Seiten aus in die Wendestangeneinheit einführbar.

Im Sinne der hier vorliegenden Erfindung wird eine Wendestangeneinheit für eine Rollenrotationsdruckmaschine vorgeschlagen, wobei die Bahnen des bahnförmigen Bedruckstoffs von zwei sich gegenüberliegenden Seiten aus gleichzeitig in die Wendestangeneinheit einführbar sind. Mit der erfindungsgemäßen Wendestangeneinheit können gegenüber dem Stand der Technik deutliche Platzvorteile sowie Kostenvorteile bei der Integration derselben in eine Rollenrotationsdruckmaschine realisiert werden.

Vorzugsweise sind die Bahnen des bahnförmigen Bedruckstoffs den in mehreren Ebenen übereinander angeordneten Wendestangen der Wendestangeneinheit gleichzeitig von zwei sich gegenüberliegenden Seiten aus derart zuführbar sind, dass die beiden Zuführrichtungen um in etwa 180° zueinander versetzt sind.

Nach einer vorteilhaften Weiterbildung der hier vorliegenden Erfindung sind die Teilbahnen des bahnförmigen Bedruckstoffs an zwei sich gegenüberliegenden Seiten aus der Wendestangeneinheit ausführbar, derart, dass die beiden Ausführrichtungen zueinander um in etwa 180° und jeweils um in etwa 90° zu den beiden Einführrichtungen der Bahnen des bahnförmigen Bedruckstoffs in die Wendestangeneinheit versetzt sind.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine Draufsicht auf eine erfindungsgemäße Wendestangeneinheit für eine Rollenrotationsdruckmaschine nach einem ersten Ausführungsbeispiel der Erfindung;
- Fig. 2:: einen Querschnitt durch die Wendestangeneinheit der Fig. 1 entlang der Schnittlinie II-II;
- Fig. 3:: einen Querschnitt durch die Wendestangeneinheit der Fig. 1 entlang der Schnittlinie III-III;
- Fig. 4:: eine Draufsicht auf eine erfindungsgemäße Wendestangeneinheit für eine Rollenrotationsdruckmaschine nach einem zweiten Ausführungsbeispiel der Erfindung;
- Fig. 5:: eine Draufsicht auf eine erfindungsgemäße Wendestangeneinheit für eine Rollenrotationsdruckmaschine nach einem dritten Ausführungsbeispiel der Erfindung;
- Fig. 6:: eine Draufsicht auf eine erfindungsgemäße Wendestangeneinheit für eine Rollenrotationsdruckmaschine nach einem vierten Ausführungsbeispiel der Erfindung;
- Fig. 7:: eine Draufsicht auf eine erfindungsgemäße Wendestangeneinheit für eine Rollenrotationsdruckmaschine nach einem fünften Ausführungsbeispiel der Erfindung;
- Fig. 8:: eine Draufsicht auf eine erfindungsgemäße Wendestangeneinheit für eine Rollenrotationsdruckmaschine nach einem sechsten Ausführungsbeispiel der Erfindung;
- Fig. 9:: eine Draufsicht auf eine erfindungsgemäße Wendestangeneinheit für eine Rollenrotationsdruckmaschine nach einem siebten Ausführungsbeispiel der Erfindung;
- Fig. 10:: eine Draufsicht auf eine erfindungsgemäße Wendestangeneinheit für eine Rollenrotationsdruckmaschine nach einem achten Ausführungsbeispiel der Erfindung;
- Fig. 11:: einen Ausschnitt aus einer erfindungsgemäßen Rollenrotationsdruckmaschine; und
- Fig. 12:: einen weiteren Ausschnitt aus der erfindungsgemäßen Rollenrotationsdruckmaschine.

Nachfolgend wird die hier vorliegende Erfindung unter Bezugnahme auf Fig. 1 bis 12 in größerem Detail beschrieben.

Fig. 1 bis 3 zeigen ein erstes Ausführungsbeispiel einer erfindungsgemäßen Wendestangeneinheit 20, wobei die Wendestangeneinheit 20 über eine Vielzahl von Wendestangen 21 verfügt, die in mehreren Ebenen übereinander angeordnet sind. Die Wendestangen 21 sind in Führungen 22 (siehe Fig. 3) geführt und entlang dieser Führungen 22 verstellbar ausgebildet.

In die erfindungsgemäße Wendestangeneinheit 20 der Fig. 1 bis 3 sind Bahnen 23 eines bahnförmigen Bedruckstoffs von zwei sich gegenüberliegenden Seiten 24 und 25 aus gleichzeitig einführbar. Einführrichtungen 26 und 27 der Bahnen 23 des bahnförmigen Bedruckstoffs in die Wendestangeneinheit 20 sind gemäß Fig. 1 um 180° zueinander versetzt. Dies bedeutet, dass im Bereich der Seite 24 Bahnen 23 von links und im Bereich der Seite 25 Bahnen 23 von rechts in die Wendestangeneinheit 20 einführbar sind.

An beiden sich gegenüberliegenden Seiten 24 und 25 der Wendestangeneinheit 20, an welchen die Bahnen 23 in die Wendestangeneinheit 20 einführbar sind, sind Schneideinrichtungen 28 positioniert, an welchen die in mehreren übereinander angeordneten Ebenen zugeführten Bahnen 23 des Bedruckstoffs in Teilbahnen 29 getrennt werden. Die Teilbahnen 29 sind über den Schneideinrichtungen 29 nachgeordnete Walzen 30, 31 und 32 den Wendestangen 21 zuführbar, wobei die Walzen 30 als Zugwalzen, die Walzen 31 als Registerwalzen und die Walzen 32 als Bahnführungswalzen bezeichnet werden.

Die Teilbahnen 29 werden an den Wendestangen 21 der Wendestangeneinheit 20 umgelenkt bzw. gewendet und im Ausführungsbeispiel der Fig. 1 an einer Seite 33 der Wendestangeneinheit 20 aus derselben ausgeführt. An einer der Ausführseite 33 gegenüberliegenden Seite 34 der Wendestangeneinheit 20 erfolgt eine sogenannte Bay-Window-Wendung der in Fig. 1 gezeigten linken Teilbahn 29. Im Bereich beider Seiten 33 und 34 der Wendestangeneinheit 20, die senkrecht zu den beiden Einführseiten 24 und 25 derselben angeordnet sind, sind Walzen 35 für die Führung der Teilbahnen 29 positioniert.

Im Ausführungsbeispiel der Fig. 1 bis 3 sind demnach der erfindungsgemäßen Wendestangeneinheit 20 Bahnen 23 eines Bedruckstoffs von zwei sich gegenüberliegenden Seiten 24 und 25 aus in die Wendestangeneinheit 20 gleichzeitig einführbar. Die Einführrichtungen 26 und 27 in die beiden Seiten 24 und 25 sind in etwa 180° zueinander versetzt. Im Bereich der beiden Einführseiten 24 und 25 werden die Bahnen 23 des Bedruckstoffs in Teilbahnen 29 getrennt und im Bereich der Wendestangen 21 um 90° gewendet. Im Ausführungsbeispiel der Fig. 1 bis 3 verlassen die gewendeten Teilbahnen 29 die erfindungsgemäße Wendestangeneinheit 20 an einer Seite 33, die senkrecht zu den beiden Einführseiten 24 und 25 angeordnet ist. Die der Ausführseite 33 gegenüberliegende Seite 34 der Wendestangeneinheit 20 dient im Ausführungsbeispiel der Fig. 1 bis 3 im Bereich einer Teilbahn 29 der Bereitstellung einer sogenannten Bay-Window-Wendung.

Im Ausführungsbeispiel der Fig. 1 bis 3 werden der Wendestangeneinheit 20 im Bereich der beiden Einführseiten 24 und 25 zweifach-breite Bahnen 23 des Bedruckstoffs zugeführt, die im Bereich der Schneideinrichtungen 28 mittig getrennt werden und als einfach-breite Teilbahnen 29 die Wendestangeneinheit 20 im Bereich der Ausführseite 33 verlassen. Wie bereits mehrfach erwähnt, werden die im Bereich der Schneideinrichtungen 28 erzeugten Teilbahnen 29 an den Wendestangen 21 gewendet bzw. umgelenkt, und zwar derart, dass die Ausführrichtung 36 der Teilbahnen 29 jeweils senkrecht zu den Einführrichtungen 26 und 27 der Bahnen 23 verläuft.

Ein zweites Ausführungsbeispiel einer Wendestangeneinheit 37 zeigt Fig. 4. Die Wendestangeneinheit 37 der Fig. 4 entspricht im wesentlichen der Wendestangeneinheit 20 der Fig. 1, so dass zu Vermeidung unnötiger Wiederholungen für gleiche Baugruppen gleiche Bezugsziffern verwenden werden. Die Wendestangeneinheit 37 der Fig. 4 unterscheidet sich von der Wendestangeneinheit 20 der Fig. 1 lediglich dadurch, dass im Bereich der Seite 34, welche der Ausführseite 33 gegenüberliegt, keine sogenannte Bay-Window-Wendung der Teilbahnen 29 erfolgt. Hinsichtlich der übrigen Details stimmt die Wendestangeneinheit 37 der Fig. 4 mit der Wendestangeneinheit 20 der Fig. 1 überein, so dass auf die obigen Ausführungen verwiesen werden kann.

Fig. 5 zeigt eine weitere Ausführungsform einer erfindungsgemäßen Wendestangeneinheit 38, wobei die Wendestangeneinheit 38 der Fig. 5 sich von der Wendestangeneinheit 37 der Fig. 4 lediglich dadurch unterscheidet, dass bei der Wendestangeneinheit 38 der Fig. 5 die Teilbahnen 29 an zwei sich gegenüberliegenden Seiten 33 und 34 aus der Wendestangeneinheit 38 ausführbar sind. Die Ausführrichtungen 36 und 39 im Bereich der sich gegenüberliegenden Ausführseiten 33 und 34 sind untereinander in etwa 180° zueinander versetzt und des weiteren jeweils um in etwa 90° zu den Einführrichtungen 26 und 27 der Bahnen 23 versetzt.

Fig. 6 bis 10 zeigen weitere Ausführungsformen erfindungsgemäßer Wendestangeneinheiten 40, 41, 42, 43 und 44, wobei sich die Wendestangeneinheiten 40 bis 44 von den Wendestangeneinheiten 20, 37 und 38 im wesentlichen lediglich durch die Breite der in die Wendestangeneinheiten eingeführten Bahnen 23 bzw. durch die Anzahl der nebeneinaderliegenden Stränge von aus denselben ausgeführten Teilbahnen 29 unterscheiden.

So werden der erfindungsgemäßen Wendestangeneinheit 40 der Fig. 6 im Bereich der beiden Seiten 24 und 25 jeweils zweifach-breite Bahnen 23 des Bedruckstoffs zugeführt, im Bereich einer Ausführseite 33 können Teilbahnen 29 in drei nebeneinaderliegenden Strängen aus der Wendestangeneinheit 40 ausgeführt werden. Im Ausführungsbeispiel der Fig. 7 werden die Teilbahnen 29 zu beiden Seiten 33 und 34 auf der Wendestangeneinheit 41 ausgeführt, und zwar wiederum in Form von jeweils drei nebeneinaderliegenden Strängen. Im Ausführungsbeispiel der Fig. 8 werden im Bereich der beiden Einführseiten 24 und 25 dreifach-breite Bahnen 23 in die Wendestangeneinheit 42 eingeführt, wobei jede dreifach-breite Bahn 23 über zwei Schneideinrichtungen 28 in einfach-breite Teilbahnen 29 getrennt wird, wobei die Teilbahnen 29 an den Wendestangen 21 gewendet werden, und wobei weiterhin die einfach-breiten Teilbahnen 29 in jeder Ebene der Wendestangeneinheit 42 in Form von zwei nebeneinaderliegenden Strängen aus derselben ausführbar sind. Im Ausführungsbeispiel der Fig. 8 erfolgt die Ausführung der Teilbahnen 29 lediglich an einer Ausführseite 33, bei der Wendestangeneinheit 43 der Fig. 9 hingegen erfolgt die Ausführung an zwei sich gegenüberliegenden Seiten 33 und 34. Fig. 10 zeigt eine Wendestangeneinheit 44 im Sinne der hier vorliegenden Erfindung, der im Bereich beider Einführseiten 24 und 25 in mehreren übereinander angeordneten Ebenen gleichzeitig mehrere dreifach-breite Bahnen 23 zuführbar sind, die wiederum in einfach-breite Teilbahnen 29 getrennt werden und nach Umlenkung derselben im Bereich der Wendestangen 21 die Wendestangeneinheit 44 im Bereich einer Seite 33 verlassen, und zwar im Bereich von drei nebeneinaderliegenden Strängen. Es ist selbstverständlich, dass weitere Variationen hinsichtlich der Breite der in die Wendestangeneinheit eingeführten Bahnen 23 und der Anzahl der aus derselben ausgeführten, nebeneinaderliegenden Stränge möglich sind.

Allen Wendestangeneinheiten 20, 37, 38, 40 bis 44 der Fig. 1 bis 10 ist gemeinsam, dass denselben die Bahnen 23 des bahnförmigen Bedruckstoffs gleichzeitig von zwei sich gegenüberliegenden Seiten 24 und 25 aus zuführbar sind. Die Einführrichtungen 26 und 27 an den sich gegenüberliegenden Seiten 24 und 25 sind um 180° zueinander versetzt. Die Teilbahnen 29 verlassen die Wendestangeneinheiten entweder an einer Seite oder an zwei gegenüberliegenden Seiten, wobei die Ausführrichtungen untereinander um 180° und jeweils um 90° zu den Einführrichtungen versetzt sind.

Fig. 11 und 12 zeigen jeweils Ausschnitte aus einer Rollenrotationsdruckmaschine, in welcher zum Beispiel die Wendestangeneinheit 20 der Fig. 1 bis 3 Verwendung findet. So zeigt Fig. 11 vier Druckwerkstürme 45 einer Rollenrotationsdruckmaschine, wobei zwischen den beiden mittleren Druckwerkstürme 45 die erfindungsgemäße Wendestangeneinheit 20 positioniert ist. Der Wendestangeneinheit 20 sind von jedem der in Fig. 11 dargestellten, vier Druckwerkstürme 45 Bahnen 23 eines bedruckten Bedruckstoffs zuführbar, die dann als Teilbahnen 29 einem Falzaufbau 46 (siehe Fig. 12) der Rollenrotationsdruckmaschine zuführbar sind. Neben einem Druckwerksturm 45, der erfindungsgemäßen Wendestangeneinheit 20 und dem Falzaufbau 46 sind in Fig. 12 weiterhin Rollenwechsler 47 gezeigt. Bedingt dadurch, dass der erfindungsgemäßen Wendestangeneinheit 20 Bahnen 23 gleichzeitig von zwei unterschiedlichen Seiten 24 und 25 zuführbar sind, wird lediglich eine Wendestangeneinheit 20 im Bereich der Druckwerkstürme 45 benötigt. Hierdurch können die Druckwerkstürme 45 mit geringerem Abstand zueinander positioniert werden, wodurch sich letztendlich für die gesamte Rollenrotationsdruckmaschine Platzvorteile ergeben. Durch den Entfall einer nach dem Stand der Technik erforderlichen, zweiten Wendestangeneinheit ergeben sich des weiteren Kostenvorteile.

### Bezugszeichenliste

- 20: Wendestangeneinheit
- 21: Wendestange
- 22: Führung
- 23: Bahn
- 24: Seite/Einführseite
- 25: Seite/Einführseite
- 26: Einführrichtung
- 27: Einführrichtung
- 28: Schneideinrichtung
- 29: Teilbahn
- 30: Walze
- 31: Walze
- 32: Walze
- 33: Seite/Ausführseite
- 34: Seite/Ausführseite
- 35: Walze
- 36: Ausführrichtung
- 37: Wendestangeneinheit
- 38: Wendestangeneinheit
- 39: Ausführrichtung
- 40: Wendestangeneinheit
- 41: Wendestangeneinheit
- 42: Wendestangeneinheit
- 43: Wendestangeneinheit
- 44: Wendestangeneinheit
- 45: Druckwerksturm
- 46: Falzaufbau
- 47: Rollenwechsler

## Patentansprüche

1. Wendestangeneinheit (20) für eine Rollenrotationsdruckmaschine,
-a- mit in mehreren Ebenen übereinander angeordneten Wendestangen (21),
-b- wobei die Wendestangeneinheit (20) mehrere übereinander angeordnete Ebenen zum Einführen von Bahnen (23) von der Seite her aufweist,
-c- wobei die Wendestangen (21) die Teilbahnen (29) umlenken bzw. wenden,
-d- wobei die Wendestangeneinheit (20) mehrere übereinander angeordnete Ebenen zum Ausführen der Teilbahnen (29) von der Seite her aufweist,
**dadurch gekennzeichnet, dass** die Wendestangeneinheit (20) folgende Merkmale aufweist:
-e- zwei gegenüberliegende Einführseiten (24, 25) für das gleichzeitige Einführen von Bahnen (23), wobei die gegenüberliegenden Einführseiten (24, 25) Schneideinrichtungen (28) zum Trennen der Bahnen (23) in Teilbahnen (29) aufweisen,
-f- zwei gegenüberliegende Ausführrichtungen (36, 39) zum Ausführen der Teilbahnen (29), wobei die Ausführrichtungen (36, 39) jeweils senkrecht zu den Einführrichtungen (26, 27) verlaufen.

2. Wendestangeneinheit (20) nach Anspruch 1, **dadurch gekennzeichnet, dass** die Wendestangeneinheit (20) geeignet ist, um die Bahnen (23) des bahnförmigen Bedruckstoffs gleichzeitig von zwei sich gegenüberliegenden Seiten (24, 25) aus in die Wendestangeneinheit (20) derart einzuführen, dass die beiden Einführrichtungen (26, 27) um in etwa 180 ° zueinander versetzt sind.

3. Wendestangeneinheit (20) nach Anspruch 1 oder 2, **dadurch gekennzeichnet, dass** die Wendestangeneinheit geeignet ist, um die Bahnen,(23) des bahnförmigen Bedruckstoffs den in mehreren Ebenen übereinander angeordneten Wendestangen (21) der Wendestangeneinheit (20) von zwei sich gegenüberliegenden Seiten (24, 25) aus derart zuzuführen, dass die beiden Zuführrichtungen (26, 27) um in etwa 180 ° zueinander versetzt sind.

4. Wendestangeneinheit (20) nach einem oder mehreren der Ansprüche 1 bis 3, **dadurch gekennzeichnet, dass** an zwei sich gegenüberliegenden Seiten (24, 25) der Wendestangen (21) in mehreren Ebenen übereinander Schneideinrichtungen (28) zum Auftrennen der Bahnen (23) des bahnförmigen Bedruckstoffs in Teilbahnen (29) und Walzen zur Zuführung der Teilbahnen (29) an die Wendestangen (21) angeordnet sind.

5. Wendestangeneinheit (20) nach einem oder mehreren der Ansprüche 1 bis 4, **dadurch gekennzeichnet, dass** die Wendestangeneinheit (20) zum Ausführen der Teilbahnen (29) des bahnförmigen Bedruckstoffs an zwei Seiten (33, 34) der Wendestangeneinheit (20) geeignet ist.

6. Wendestangeneinheit (20) nach Anspruch 5, **dadurch gekennzeichnet, dass** die Wendestangeneinheit (20) zum Ausführen der Teilbahnen (29) des bahnförmigen Bedruckstoffs an zwei sich gegenüberliegenden Seiten (33, 34) aus der Wendestangeneinheit (20) geeignet ist, und derart aufgebaut ist, dass die beiden Ausführrichtungen (36, 39) zueinander um in etwa 180 ° und jeweils um in etwa 90° zu den Einführrichtungen (26, 27) der Bahnen (23) des bahnförmigen Bedruckstoffs in die Wendestangeneinheit (20) versetzt sind.

## Claims

1. A turning bar unit (20) for a web-fed rotary printing machine,
-a- having turning bars (21) that are arranged one above the other in a plurality of planes,
-b- wherein the turning bar unit (20) has a plurality of planes that are arranged one above the other for feeding in webs (23) from the side,
-c- wherein the turning bars (21) deflect or turn the partial webs (29),
-d- wherein the turning bar unit (20) has a plurality of planes that are arranged one above the other for delivering the partial webs (29) from the side,
**characterised in that** the turning bar unit (20) has the following features:
-e- two opposing infeed sides (24, 25) for the simultaneous infeed of webs (23), wherein the opposing infeed sides (24, 25) have cutting devices (28) for splitting the webs (23) into partial webs (29),
-f- two opposing delivery directions (36, 39) for delivering the partial webs (29), wherein the delivery directions (36, 39) each extend perpendicularly to the infeed directions (26, 27).

2. A turning bar unit (20) according to claim 1, **characterised in that** the turning bar unit (20) is suitable for feeding in the webs (23) of the web-type printing material into the turning bar unit (20) simultaneously from two opposing sides (24, 25) in such a way that the two infeed directions (26, 27) are offset in relation to each other by approximately 180°.

3. A turning bar unit (20) according to claim 1 or 2, **characterised in that** the turning bar unit is suitable for supplying the webs (23) of the web-type printing material to the turning bars (21) of the turning bar unit (20) arranged one above the other in a plurality of planes from two opposing sides (24, 25) in such a way that the two supply directions (26, 27) are offset in relation to each other by approximately 180°.

4. A turning bar unit (20) according to one or more of claims 1 to 3, **characterised in that** cutting devices (28) for splitting up the webs (23) of the web-type printing material into partial webs (29) and rollers for supplying the partial webs (29) to the turning bars (21) are arranged on two opposing sides (24, 25) of the turning bars (21) in a plurality of planes one above the other.

5. A turning bar unit (20) according to one or more of claims 1 to 4, **characterised in that** the turning bar unit (20) is suitable for delivering the partial webs (29) of the web-type printing material on two sides (33, 34) of the turning bar unit (20).

6. A turning bar unit (20) according to claim 5, **characterised in that** the turning bar unit (20) is suitable for delivering the partial webs (29) of the web-type printing material from the turning bar unit (20) on two opposing sides (33, 34) and is set up in such a way that the two delivery directions (36, 39) are offset in relation to each other by approximately 180° and in each case by approximately 90° to the infeed directions (26, 27) of the webs (23) of the web-type printing material into the turning bar unit (20).

## Revendications

1. Unité de barres de retournement (20) pour une machine rotative d'impression à bobines comprenant :
-a- des barres de retournement (21) installées les unes au-dessus des autres dans plusieurs plans,
-b- l'unité à barres de retournement (20) comporte plusieurs plans superposés pour introduire des bandes (23) par le côté,
-c- les barres de retournement (21) dévient ou retournent les bandes partielles (29),
-d- l'unité à barres de retournement (20) comporte plusieurs plans superposés pour sortir par le côté les bandes partielles (29),
**caractérisée en ce que** l'unité à barres de retournement (20) comporte les caractéristiques suivantes :
-e- deux côtés d'entrée (24, 25) opposés pour l'introduction simultanée de bandes (23), les côtés d'entrée opposés (24, 25) comportant des installations de coupe (28) pour couper les bandes (23) en bandes partielles (29),
-f- deux installations de sortie (36, 39), opposées pour sortir les bandes partielles (29), les installations de sortie (36, 39) étant dirigées respectivement perpendiculairement aux installations d'entrée (26, 27).

2. Unité à barres de retournement (20) selon la revendication 1,
**caractérisée en ce que**
l'unité à barres de retournement (20) convient pour introduire simultanément les bandes (23) de la matière d'impression par deux côtés opposés (24, 25) dans l'unité à barres de retournement (20) de façon que les deux installations d'entrée (26, 27) soient décalées l'une par rapport à l'autre d'environ 180°.

3. Unité à barres de retournement (20) selon la revendication 1 ou 2,
**caractérisée en ce que**
l'unité à barres de retournement convient pour introduire les bandes (23) de la matière d'impression au niveau des barres de retournement (21) installées dans plusieurs plans superposés de l'unité à barres de retournement (20), à partir de deux côtés opposés (24, 25) de façon que les deux directions d'entrée (26, 27) soient décalées l'une de l'autre d'environ 180°.

4. Unité à barres de retournement (20) selon les revendications 1 à 3,
**caractérisée en ce que**
sur deux côtés opposés (24, 25) les barres de retournement (21) des installations de coupe (28) sont superposées dans plusieurs plans pour couper les bandes (23) de la matière d'impression, en bandes partielles (29) et des cylindres pour conduire les bandes partielles (29) sur les barres de retournement (21).

5. Unité à barres de retournement (20) selon les revendications 1 à 4,
**caractérisée en ce que**
l'unité à barres de retournement (20) convient pour sortir les bandes partielles (29) de la matière d'impression sur deux côtés (33, 34) de l'unité à barres de retournement (20).

6. Unité à barres de retournement (20) selon la revendication 5,
**caractérisée en ce que**
l'unité à barre de retournement (20) convient pour sortir des bandes partielles (29) de la matière d'impression sur deux côtés opposés (33, 34) pour sortir de l'unité à barre de retournement (20) et cette unité est construite pour que les deux directions de sortie (36, 39) fassent entre elles un angle d'environ 180° et dans tous les cas un angle de 90° par rapport aux directions d'entrée (26, 27) des bandes (23) de la matière d'impression dans l'unité à barres de retournement (20).
